# EUROPÄISCHE PATENTSCHRIFT

(11) **EP 2 576 088 B1**
(45) Veröffentlichungstag und Bekanntmachung des Hinweises auf die Patenterteilung: **16.07.2014**
(21) Anmeldenummer: 11719254.2
(22) Anmeldetag: 11.05.2011
(51) Int. Cl.: B08B 3/02, B08B 5/02

(54) **EINRICHTUNG ZUM REINIGEN UND TROCKNEN VON WALZGERÜSTEN**
DEVICE FOR CLEANING AND DRYING ROLL STANDS
DISPOSITIF DE NETTOYAGE ET DE SÉCHAGE DE CAGES DE LAMINOIR

(30) Priorität: 07.08.2010 DE 102010033753; 04.06.2010 DE 102010022666
(43) Veröffentlichungstag der Anmeldung: 10.04.2013
(73) Patentinhaber: SMS Siemag AG, 40237 Düsseldorf (DE)
(72) Erfinder: DENKER, Wolfgang, 57258 Freudenberg (DE); ZILKENAT, Bernd, 57271 Hilchenbach (DE)
(74) Vertreter: Klüppel, Walter
(86) Internationale Anmeldenummer: PCT/EP2011/057629
(87) Internationale Veröffentlichungsnummer: WO 2011/151141

(56) Entgegenhaltungen:
- EP-A2- 0 995 504
- DE-A1- 3 716 902
- GB-A- 1 367 805
- JP-A- 6 114 418
- JP-A- 8 215 720

## Beschreibung

Die vorliegende Erfindung betrifft eine Einrichtung zur Reinigung und Trocknung von Walzgerüsten, insbesondere von Walzgerüsten in einer Walzstraße, wobei zum Wechseln der Walzen eine Stützwalzen-Wechselvorrichtung vorgesehen ist, die auf Schienen quer zur Walzlinie in das Walzgerüst einfahrbar ist.

Im Stand der Technik, beispielsweise aus der DE 3716902 A1, ist eine Vorrichtung zum Reinigen von Walzen bekannt.

Die JP 08-215720 A beschreibt eine Vorrichtung zum Reinigen von Walzenlagerungen.

Bei Walzwerken, im Besonderen von Double Cold Reduction DCR-Straßen und Reversiergerüsten mit Dressierfunktion, wird der Walzmodus häufig von Nass-Walzen auf Trockenwalzen oder auch auf verschiedene Emulsionen oder auf reine Walzöle umgestellt. Hierzu muss das Walzgerüst sauber und trocken sein, um die Qualität des zu walzenden Produktes sicherstellen zu können.

Üblicherweise werden die Gerüste eines Walzwerkes aufwendig manuell mittels Hochdruckreiniger gesäubert, um sie dann anschließend trocknen zu lassen. Eine derartige Reinigung ist zeit- und personalintensiv. Um diese Nachteile möglichst zu vermeiden wurden automatisierte Reinigungsvorrichtungen vorgeschlagen.

Die bekannten automatisierten Reinigungsvorrichtungen sehen fest im Walzgerüst installierte Rohrleitungen mit fest installierten Reinigungsdüsen für das Reinigungsmedium, beispielsweise Heißwasser, sowie fest installierte Rohrleitungen für die Trockenluft zum anschließenden trocknen des Walzgerüsts vor.

Nachteilig hierbei sind die vielen Störkanten und Hindernisse die durch die Installation selbst erzeugt werden. Es hat sich gezeigt, dass hierdurch Toträume und Strömungsschatten ausgebildet werden. Ein möglichst ungestörter Reinigungsmedium- bzw. Trockenluftstrom ist praktisch unmöglich. In den Toträumen und Strömungsschatten werden die vom Walzgerüst eigentlich schon abgelösten Verunreinigungen wieder angelagert. Um eine Sekundärverunreinigung der Walzen für den vorgesehenen Arbeitsgang zu vermeiden ist es folglich notwendig, dass manuelle nachgereinigt werden muss. Da die Reinigungszeit direkt der Produktionszeit verloren geht, wirkt sich das wiederum negativ auf die Kosteneffizienz der gesamten Anlage aus.

Ausgehend vom Stand der Technik liegt der Erfindung die Aufgabe zugrunde, eine verbesserte Einrichtung zur Reinigung und Trocknung von Walzgerüsten vorzuschlagen, mit der eine Gerüstreinigung in kürzester Zeit bei einem hochwertigen Reinigungsergebnis möglich ist, so dass auf eine manuelle Nachreinigung verzichtet werden kann.

Weder die Walzen-Wechseleinrichtung noch die Schienen sind Teil der erfindungsgemäßen Einrichtung.

Diese Aufgabe wird durch die im Anspruch 1 angegebenen Merkmale gelöst. Vorteilhafte Ausführungsformen der Erfindung sind Gegenstand der Unteransprüche.

Die erfindungsgemäße Einrichtung sieht vor, dass die Reinigungseinrichtung, ähnlich der Walzen-Wechselvorrichtungen, auf deren Schienen verfahrbar ist und eine Mehrzahl von auf das Walzgerüst ausrichtbaren Strahldüsen für ein flüssiges Reinigungsmedium und Blasdüsen für ein Trockenmedium aufweist.

Durch diese Maßnahmen wird eine Vorrichtung geschaffen, mit der eine schnelle automatische Reinigung eines Walzgerüstes möglich ist. Das Reinigungsergebnis und das Trocknungsergebnis sind gegenüber herkömmlichen Vorrichtungen besser, da keine Schmutz- oder Tropfkanten im Walzgerüst durch die entfallende feste Verrohrung entstehen. Des Weiteren liegt eine wesentlich bessere Gerüstzugänglichkeit durch die entfallende feste Verrohrung vor. Auch in Bandanlagen integrierte Walzwerke können bei laufendem Betrieb mit Band in der Anlage gereinigt werden.

In einer bevorzugten Ausführungsform der erfindungsgemäßen Vorrichtung sind die Strahldüsen als rotierende Düsen ausgebildet.

Gemäß einer besonders vorteilhaften Ausführungsform der erfindungsgemäßen Einrichtung sind die Strahldüsen auf oder in einem drehbaren oder schwenkbaren Düsenkopf angeordnet.

In einer vorteilhaften Ausführungsform der erfindungsgemäßen Einrichtung sind Strahldüsen zum Versprühen von Heißwasser ausgelegt. Das heiße Wasser kann mit oder ohne einen Reinigungsmittelzusatz versehen sein. Dies richtet sich danach, in welchen Walzmodus (unter Verwendung von Emulsionen oder Walzölen) das zu reinigende Walzgerüst betrieben worden ist.

In einer weiteren vorteilhaften Ausführungsform der erfindungsgemäßen Einrichtung sind die Blasdüsen als Schlitzdüsen ausgebildet. Das Trockenmedium kann, je nach Bedarf, warme oder heiße Druckluft sein. Die Schlitzdüsen können dabei in eine oder mehrere rotierende oder schwenkbaren Blasgruppen zusammengefasst werden. Dabei ist vorgesehen, dass der Luftstrahl das Walzgerüst trocknet und das Wasser vor sich hertreibt bis es in die Gerüstwanne abläuft und dort gesammelt wird. Die Blasgruppen sind, als im wesentlich zylindrisch, ausgebildete Hohlkörper.

In einer weiteren besonders bevorzugten Ausführungsform der erfindungsgemäßen Einrichtung sind die Blasdüsen als rotierende Schlitzdüsen ausgebildet. Die Feuchtigkeit kann so durch die rotierenden Schlitzdüsen gleichmäßig vom Gerüst bis zum Ablaufen, beispielsweise in die Gerüstwanne, vor sich her getrieben werden.

In einer weiteren vorteilhaften Ausführungsform der erfindungsgemäßen Einrichtung sind die Strahldüsen und die Blasdüsen in ihrer Wirkungsrichtung von oben nach unten oder von unten nach oben - bezogen auf die Walzlinie - ausrichtbar. Hierdurch ist es möglich die Strahldüsen und die Blasdüsen sehr genau zu positionieren, um im Bereich ober- und unterhalb des Walzgutes ein sehr gutes Reinigungs- zu Trocknungsergebnis zu erzielen. Vorteilhaft ist dabei, die Düsen beweglich und verfahrbar anzuordnen um alle potentiellen Schmutz-Stellen zu treffen. Beim Abstrahlen mit Reinigungsmittel oder beim Abblasen mit Druckluft, vorzugsweise durch ein Gebläse erzeugt, können somit auch schwer zugängliche Bereiche, sicher erreicht werden. Die Trocknung wird in kürzester Zeit abgeschlossen sein.

Gemäß einer besonders bevorzugten Ausführungsform der erfindungsgemäßen Einrichtung erfolgt die Ankopplung des Leitungssystems für die Strahl- und Blasdüsen an die jeweiligen Versorgungsquellen beim Einfahren der Stützwalzen-Wechselvorrichtung in das Walzgerüst automatisch.

In einer vorteilhaften Ausführungsform der erfindungsgemäßen Einrichtung sind die Strahldüsen und die Blasdüsen bezüglich ihrer Wirkung, Austrittsmenge für das Reinigungs- und Trockenmedium und die Rotationsgeschwindigkeit, sowie bezüglich ihres Abstandes zueinander einstellbar und positionsgesteuert. Dadurch können, beispielsweise schwierige Reinigungs- und Abblasstellen langsamer oder auch mehrfach automatisch angefahren werden.

In einer weiteren besonders bevorzugten Ausführungsform der erfindungsgemäßen Einrichtung sind die Strahldüsen und die Blasdüsen Teil eines in das Walzgerüst einfahrbaren Moduls, so dass das Reinigen und das Trocknen nacheinander durch entsprechendes Verschieben des Moduls quer zur Walzlinie erfolgt. Die Einzelfunktionen Reinigen und Trocknen können auch mit zwei Einrichtungen erfüllt werden.

Gemäß einer weiteren besonders bevorzugten Ausführungsform der erfindungsgemäßen Einrichtung ist vorgesehen, dass das Modul temporär auf der Stützwalzen-Wechselvorrichtung montiert wird.

In einer weiteren vorteilhaften Ausführungsform der erfindungsgemäßen Einrichtung wird das Modul temporär in die Walzanlage unter Nutzung der Walzen-Wechselvorrichtung eingebracht.

Gemäß einer weiteren besonders vorteilhaften Ausführungsform der erfindungsgemäßen Einrichtung ist vorgesehen, die Einrichtung nach der Funktion als getrennte Einrichtungen zur Reinigung und Trocknung auszubilden.

Der Einrichtung können zusätzliche Vorrichtungen, wie Gebläse mit Zufuhrkanälen und Wärmetauscher, sowie ein Heißwassertank, zugeordnet sein.

Die Erfindung wird im folgendem anhand einer beispielhaften Ausführungsform unter Bezugnahme auf die beigefügten Zeichnungen näher erläutert.

Es zeigen:
- Figur 1: eine schematische Vorderansicht der erfindungsgemäßen Einrichtung, quer zur Walzlinie, mit einer Mehrzahl von auf das Walzgerüst ausrichtbaren Strahl- und Blasdüsen, während eines Reinigungsvorganges,
- Figur 2: eine schematische Vorderansicht der erfindungsgemäßen Einrichtung, quer zur Walzlinie, während eines Trocknungsvorganges.

Die Fig. 1 bzw. Fig. 2 zeigen eine Ausführungsform der erfindungsgemäßen Einrichtung 10 innerhalb eines Walzgerüstes 11, welches Teil einer (nicht dargestellt) Walzstraße ist. Es ist vorgesehen, die Einrichtung 10, ähnlich wie bei einer Stützwalzen-Wechselvorrichtung (nicht dargestellt), auf deren Schienen 12 verfahrbar auszubilden. Die Schienen 12 auf die die Einrichtung 10 das Walzgerüst 11 eingefahren werden kann, sind quer der Walzstraßenlinie angeordnet.

Die Einrichtung 10 sind Druckleitungen 13, 13a, 13b und 13c zugeordnet. Die Druckleitungen 13, 13a, 13b und 13c weisen an deren jeweiligen freien Ende 14 Strahldüsen 15, 15a, 15b und 15c auf. Durch die Druckleitungen 13, 13a, 13b und 13c wird ein Reinigungsmedium 16, beispielsweise mit Tensiden versetztes Wasser, unter hohem Druck geleitet. Das Reinigungsmedium 16 tritt aus den Strahldüsen 15, 15a, 15b und 15c aus. Die Strahldüsen 15, 15a und 15c sind vorzugesweise selbstrotierend ausgebildet und werden durch die Rückstoßkraft des Reinigungsmediums 16 beim Austritt aus den Strahldüsen 15, 15a, 15b und 15c angetrieben.

Die Einrichtung 10 kann quer zur Walzlinie, wie dies durch die Pfeile (← →) angedeutet wird in das Walzgerüst 11 bewegt werden. Um die Position der Einrichtung 10 im Walzgerüst 11 genau zu steuern und zu überwachen, ist diese mit einer Positionssteuerung (nicht dargestellt) verbunden. Die Positionssteuerung ist so regelbar, dass die Strahldüsen 15, 15a, 15b und 15c intensiver betreibbar sind und/oder über einen längeren Zeitraum positionsgehalten werden. Hierdurch können schwer zugänglichen oder stark verschmutzten Stellen des Walzgerüstes 11 intensiver mit dem Reinigungsmedium 16 beaufschlagt werden, so dass ein sehr gutes Reinigungsergebnis erzielt wird.

Die Druckleitungen 13, 13a, 13b und 13c werden über Verbindungsmittel 17, 17a, 17b und 17c mit einer (nicht dargestellten) Versorgungsquelle, einem mobilen oder stationären Versorgungsmodul, auf der Anschlussseite 18 der Einrichtung 11 verbunden. Das Anschließen erfolgt voll automatisch, während die Einrichtung 11, beispielsweise auf den Schienen 12 einer Stützwalzen-Wechselvorrichtung, in das Walzgerüst 11 eingefahren wird.

In einer anderen Ausführungsform ist es vorgesehen, die Verbindungsmittel 17, 17a, 17a und 17c durch ein einziges Verbindungsmittel zu ersetzten, in der die Druckleitungen 13, 13a, 13b und 13c zusammengefasst sind und gemeinsam über das eine gemeinsame Verbindungsmittel mit dem Reinigungsmedium 16 versorgt werden. Dieses Verbindungsmittel wird ebenfalls auf der Anschlussseite 18 mit einer Versorgungsquelle, einem mobilen oder stationären Versorgungsmodul, (nicht dargestellt) verbunden.

Der Einrichtung 11 ist auf der Anschlussseite 18 mindestens ein weiteres Verbindungsmittel 19 zugeordnet, über die die Einrichtung 11 mit einer weiteren Versorgungsquell 20, einem mobilen oder stationären Versorgungsmodul, verbunden werden kann. Die Einrichtung 11 weist ein weiteres Druckleistungssystem 21 auf.

Dem Druckleitungssystem 21 sind, im wesentlichem zylindrisch ausgebildete, Blasdüsen 22, 22a und 22b, 22c zugeordnet. Die Blasdüsen 22, 22a und 22b, 22c sind um ihre Längsachse drehbar ausgebildet. In dieser Ausführungsform sind die Blasdüsen 22, 22a und 22b, 22c als rotierende und schwenkbare Schlitzdüsen ausgebildet. Durch die Möglichkeit der Rotation können alle Bereiche des Walzgerüstes 11 gleichmäßig mittels eines über das Versorgungsmodul und die Kupplung 19 in das Druckleitungssystem 21 eingespeiste Trockenmediums 24 trocken geblasen werden. Das Trockenmedium 24 kann kalte, angewärmte oder hoch temperierte Druckluft sein. Vorzugsweise durch Gebläse erzeugt.

Wie dies, insbesondere in Fig. 2 dargestellt ist, weisen die Schlitzdüsen 22, 22a und 22b, 22c Austrittöffnungen 23, 23a, 23b und 23c auf, aus denen das Trockenmedium 24 ausströmt und das Walzgerüst 11 gleichmäßig bestreicht. Dabei wird das von den Sprühköpfen 15, 15a, 15b und 15c verteilte Reinigungsmedium 16 von dem Trockenmedium beim Einfahren der Einrichtung 11 in das Walzgerüst 10 quer zur Walzlinie (nicht dargestellt) vor sich her getrieben. Das vom Walzgerüst 11 abgeblasene und abtropfende Reinigungsmedium 16 wird vorzugsweise in einer, dem Walzgerüst 11 zugeordneten, Auffangwanne (nicht dargestellt) gesammelt und abgeführt.

### Bezugszeichen

- 10: Einrichtung
- 11: Walzgerüst
- 12: Schienen
- 13, 13a, 13b, 13c: Druckleitungen
- 14: freies Ende
- 15, 15a ,15b, 15c: Sprühkopf
- 16: Reinigungsmedium
- 17,17a, 17b, 17c: Verbindungsmittel
- 18: Anschlussseite
- 19: weiteres Verbindungsmittel
- 20: Versorgungsquelle
- 21: weiteres Druckleitungssystem
- 22, 22a, 22b, 22c: Blasdüsen
- 23, 23a, 23b, 23c: Austrittöffnung
- 24: Trockenmedium

## Patentansprüche

1. Einrichtung zur Reinigung und Trocknung von Walzgerüsten, insbesondere von Walzgerüsten in einer Walzstraße, wobei zum Wechseln der Walzen eine Walzen-Wechselvorrichtung vorgesehen ist, die auf Schienen quer zur Walzlinie in das Walzgerüst einfahrbar ist, **dadurch gekennzeichnet, dass** die Einrichtung (10), ähnlich der Walzen-Wechselvorrichtung, auf deren Schienen (12) verfahrbar ist und eine Mehrzahl von auf das Walzgerüst (11) ausrichtbaren Strahldüsen für ein flüssiges Reinigungsmedium (16) und Blasdüsen (22, 22a, 22b, 22c) für ein Trockenmedium (24) aufweist.

2. Einrichtung nach Anspruch 1, **dadurch gekennzeichnet, dass** die Strahldüsen als rotierende und schwenkbare Düsen ausgebildet sind.

3. Einrichtung nach Anspruch 1, **dadurch gekennzeichnet, dass** die Strahldüsen (15, 15a, 15b, 15c) auf oder in einem beweglichem Düsenkopf angeordnet sind.

4. Einrichtung nach den Ansprüchen 1 bis 3, **dadurch gekennzeichnet, dass** die Strahldüsen (15, 15a, 15b, 15c) zum Versprühen von einem Reinigungsmedium ausgelegt sind.

5. Einrichtung nach Anspruch 1, **dadurch gekennzeichnet, dass** die Blasdüsen (22, 22a, 22b, 22c) als Schlitzdüsen oder auch als durch eine Vielzahl von in Reihe angeordneten Einzeldüsen ausgebildet sind.

6. Einrichtung nach einem der Anspruch 5, **dadurch gekennzeichnet, dass** die Blasdüsen (22, 22a, 22b, 22c) als rotierende Schlitzdüsen ausgebildet sind.

7. Einrichtung nach einem der vorhergehenden Ansprüche, **dadurch gekennzeichnet, dass** die Strahldüsen (15, 15a, 15b, 15c) und die Blasdüsen (22, 22a, 22b, 22c) in ihrer Wirkungsrichtung von oben nach unten oder von unten nach oben - bezogen auf die Walzlinie - ausrichtbar sind.

8. Einrichtung nach einem der vorhergehenden Ansprüche, **dadurch gekennzeichnet, dass** die Ankopplung des Leitungssystems (21), (13, 13a, 13b, 13c) für die Strahl- (15, 15a, 15b, 15c) und Blasdüsen (22, 22a, 22b, 22c) an die jeweiligen Versorgungsquellen (20) beim Einfahren der Stützwalzen-Wechselvorrichtung in das Walzgerüst (11) automatisch oder auch manuell erfolgt.

9. Einrichtung nach einem der vorhergehenden Ansprüche, **dadurch gekennzeichnet, dass** die Strahldüsen (15, 15a, 15b, 15c) und die Blasdüsen (22, 22a, 22b, 22c) bezüglich ihrer Wirkung, Austrittsmenge für das Reinigungs- (16) und Trockenmedium (24) und die Bewegungsgeschwindigkeit, sowie bezüglich ihres Abstand zueinander einstellbar und positionsgesteuert sind.

10. Einrichtung nach einem der vorhergehenden Ansprüche, **dadurch gekennzeichnet, dass** die Strahldüsen (15, 15a, 15b, 15c) und die Blasdüsen (22, 22a, 22b, 22c) Teil eines in das Walzgerüst (11) einfahrbaren Moduls sind, so dass das Reinigen und das Trocknen nacheinander durch entsprechendes Verschieben des Moduls quer zur Walzlinie erfolgt.

11. Einrichtung nach Anspruch 10, **dadurch gekennzeichnet, dass** das Modul temporär in die Walzanlage unter Nutzung der Walzen-Wechselvorrichtung eingebracht ist.

12. Einrichtung nach Anspruch 10 , **dadurch gekennzeichnet, dass** die Einrichtung nach der Funktion als getrennte Einrichtungen zur Reinigung und Trocknung ausgebildet sind.

## Claims

1. Equipment for cleaning and drying roll stands, particularly roll stands in a rolling train, wherein a roll change device movable into the roll stand on rails transversely to the rolling line is provided for changing the rolls, **characterised in that** the device (10) is movable, similarly to the roll change device, on the rails (12) thereof and comprises a plurality of jet nozzles, which can be directed towards the roll stand (11), for a liquid cleaning medium (16) and blow nozzles (22, 22a, 22b, 22c) for a drying medium (24).

2. Equipment according to claim 1, **characterised in that** the jet nozzles are constructed as rotating and pivotable nozzles.

3. Device according to claim 1, **characterised in that** the jet nozzles (15, 15a, 15b, 15c) are arranged on or in a movable nozzle head.

4. Device according to any one of claims 1 to 3, **characterised in that** the jet nozzles (15, 15a, 15b, 15c) are configured for spraying a cleaning medium.

5. Device according to claim 1, **characterised in that** the blow nozzles (22, 22a, 22b, 22c) are constructed as slot nozzles or also as a plurality of individual nozzles arranged in a row.

6. Device according to claim 5, **characterised in that** the blow nozzles (22, 22a, 22b, 22c) are constructed as rotating slot nozzles.

7. Equipment according to any one of the preceding claims, **characterised in that** the jet nozzles (15, 15a, 15b, 15c) and the blow nozzles (22, 22a, 22b, 22c) can be oriented in their effective direction from above to below or from below to above referred to the rolling line.

8. Equipment according to any one of the preceding claims, **characterised in that** the coupling of the duct system (21; 13, 13a, 13b, 13c) for the jet nozzles (15, 15a, 15b, 15c) and blow nozzles (22, 22a, 22b, 22c) to the respective supply sources (20) is carried out automatically or also manually on movement of the backing rolling change device into the roll stand (11).

9. Equipment according to any one of the preceding claims, **characterised in that** the jet nozzles (15, 15a, 15b, 15c) and the blow nozzles (22, 22a, 22b, 22c) are settable and positionally controlled with respect to their action, output quantity for the cleaning medium (16) and drying medium (24), the movement speed and the mutual spacing.

10. Equipment according to any one of the preceding claims, **characterised in that** the jet nozzles (15, 15a, 15b, 15c) and the blow nozzles (22, 22a, 22b, 22c) are part of a module movable into the roll stand (11) so that the cleaning and drying can take place in succession by corresponding displacement of the module transversely to the rolling line.

11. Equipment according to claim 10, **characterised in that** the module is temporarily introduced into the rolling installation with use of the roll change device.

12. Equipment according to claim 10, **characterised in that** the equipment is constructed in accordance with the function as separate devices for cleaning and drying.

## Revendications

1. Dispositif pour le nettoyage et le séchage de cages de laminoirs, en particulier de cages de laminoirs dans un train de laminoir, dans lequel, pour l'échange des cylindres, on prévoit un dispositif d'échange de cylindres qui peut être introduit dans la cage de laminoir sur des rails transversalement par rapport à la ligne médiane des cannelures, **caractérisé en ce que** le dispositif (10), de manière analogue au dispositif d'échange des cylindres, est mobile sur les rails (12) de ce dernier et présente une multitude de buses de projection que l'on peut orienter en direction de la cage de laminoir (11) pour un milieu de nettoyage liquide (16) et des buses soufflantes (22, 22a, 22b, 22c) pour un milieu sec (24).

2. Dispositif selon la revendication 1, **caractérisé en ce que** les buses de projection sont réalisées sous la forme de buses rotatives et pivotantes.

3. Dispositif selon la revendication 1, **caractérisé en ce que** les buses de projection (15, 15a, 15b, 15c) sont disposées sur ou dans une tête de buse mobile.

4. Dispositif selon les revendications 1 à 3, **caractérisé en ce que** les buses de projection (15, 15a, 15b, 15c) sont dimensionnées pour la pulvérisation d'un milieu de nettoyage.

5. Dispositif selon la revendication 1, **caractérisé en ce que** les buses soufflantes (22, 22a, 22b, 22c) sont réalisées sous la forme de filières plates ou encore sous la forme d'une multitude de buses individuelles montées en série.

6. Dispositif selon la revendication 5, **caractérisé en ce que** les buses soufflantes (22, 22a, 22b, 22c) sont réalisées sous la forme de filières plates rotatives.

7. Dispositif selon l'une quelconque des revendications précédentes, **caractérisé en ce que** les buses de projection (15, 15a, 15b, 15c) et les buses soufflantes (22, 22a, 22b, 22c) peuvent être orientées, dans leur direction d'action, de haut en bas ou de bas en haut - par rapport à la ligne médiane des cannelures.

8. Dispositif selon l'une quelconque des revendications précédentes, **caractérisé en ce que** le raccordement du système de canalisation (21) (13, 13a, 13b, 13c) pour les buses de projection (15, 15a, 15b, 15c) et les buses soufflantes (22, 22a, 22b, 22c) a lieu de manière automatique ou encore de manière manuelle aux sources d'alimentation respectives (20) lors de l'entrée du dispositif d'échange des cylindres de support dans la cage de laminoir (11).

9. Dispositif selon l'une quelconque des revendications précédentes, **caractérisé en ce que** les buses de projection (15, 15a, 15b, 15c) et les buses soufflantes (22, 22a, 22b, 22c) peuvent être réglées et sont commandées en fonction de leur position en ce qui concerne leur action, la quantité d'évacuation pour le milieu de nettoyage (16) et le milieu sec (24) et la vitesse de déplacement, ainsi que par rapport à leur écartement réciproque.

10. Dispositif selon l'une quelconque des revendications précédentes, **caractérisé en ce que** les buses de projection (15, 15a, 15b, 15c) et les buses soufflantes (22, 22a, 22b, 22c) font partie d'un module qui peut être introduit dans la cage de laminoir (11), si bien que le nettoyage et le séchage ont lieu de manière successive via un déplacement correspondant du module transversalement par rapport à la ligne médiane des cannelures.

11. Dispositif selon la revendication 10, **caractérisé en ce que** le module est introduit temporairement dans l'installation de laminage en utilisant le dispositif d'échange des cylindres.

12. Dispositif selon la revendication 10, **caractérisé en ce que** le dispositif est réalisé, en ce qui concerne sa fonction, sous la forme de dispositifs séparés pour le nettoyage et pour le séchage.
